# EUROPÄISCHE PATENTANMELDUNG

(11) **EP 0 529 474 A2**
(43) Veröffentlichungstag der Anmeldung: **03.03.1993**
(21) Anmeldenummer: 92114039.8
(22) Anmeldetag: 18.08.1992
(51) Int. Cl.: F23K 5/20, F23C 11/00

(54) **Einrichtung zur Wärmeerzeugung durch katalytische Verbrennung**

(30) Priorität: 22.08.1991 DE 4127883
(71) Anmelder: ABB PATENT GmbH, D-68309 Mannheim (DE)
(72) Erfinder: Wettstein, Hans, Dr., CH-5442 Fislisbach (CH); Scherer, Vitor, Dr., W-7500 Karlsruhe 41 (DE)
(74) Vertreter: Rupprecht, Klaus, Dipl.-Ing.

(57) **Zusammenfassung**

Mit der Erfindung wird vorgeschlagen, in einer Einrichtung zur Wärmeerzeugung durch katalytische Verbrennung, z.B. in einer Heizungsanlage, Verbesserungen hinsichtlich einer Verminderung der NOₓ-Emissionen und der Gefahr einer Selbstentzündung eines Brennstoff-Luft-Gemisches dadurch zu erzielen, daß dem Brennstoff ein Teil des Abgases zugemischt wird. Durch Rückführung eines Teils des heißen Abgases vom Brennerausgang auf einen Brenstoff/Abgas-Mischer (1) kann eine Vorwärmung des Gasgemisches erzielt werden.

## Beschreibung

Die Erfindung bezieht sich auf eine Einrichtung zur Wärmeerzeugung durch katalytische Verbrennung eines gasförmigen oder flüssigen Brennstoffs.

Solche Einrichtungen können z.B. als Heizanlagen in Gebäuden, insbesondere für Heizanlagen mit einer Leistung von einigen 100 kW Anwendung finden.

Konventionelle Brenner verursachen thermische NOₓ-Emissionen von etwa 150 mg/m³. Es ist aus Joos, L., Stand der Noₓ-Emissionen und der Minderungsmaßnahmen bei Gasfeuerungen im HuK-Bereich, Gaswärme international, Bd. 35, 4, 1986, Seiten 187 bis 195 bekannt, daß durch Verwendung eines katalytischen Brenners eine deutliche NOₓ-Reduktion, nämlich um etwa 95% erzielt werden kann. Allerdings besteht bei katalytischen Brennern die Gefahr, daß sich das vor dem Eintritt in den Brennerraum hergestellte Brennstoff-Luft-Gemisch selbst entzündet. Eine erforderliche Vorheizung des Brennstoff-Luft-Gemisches auf etwa 300 bis 500°C bzw. ein Verdampfen von flüssigem Brennstoffen verursacht apparativen Zusatzaufwand. So ist z.B. in BWK, Bd. 39 (1987), Nr. 7/8, Seiten 370 bis 374 die katalytische Verbrennung von Wasserstoff beschrieben und es sind Maßnahmen zur Vermeidung einer Selbstentzündung angegeben, nämlich ein Vormischbrenner mit einem katalytischen Heizer, dessen Katalysatorschicht-Temperatur an jedem Punkt unter der Selbstentzündungstemperatur von Wasserstoff liegt, sowie ein Katalysator mit gedämpfter Temperaturabhängigkeit der Umsatzleistung, wozu eine besondere Katalysatorstruktur erforderlich ist. Für Hochtemperaturbrenner wird die erwähnte Vormischung des Brenngases mit Luft und Vorheizung des Gemisches vorgeschlagen.

Aus der DE-AS 10 25 095 ist ein Betriebsverfahren für einen Kessel zur Dampferzeugung bekannt, der Partikel eines Oxidationskatalysators enthält, die durch eine Brennstoff- und Luftzufuhr aufgewirbelt werden. Ein Teil der zugeführten Luft kann vorgeheizt sein. Mit diesen Maßnahmen soll ein guter Wärmeübergang von der Flamme auf das Arbeitsmittel erzielt werden. Maßnahmen zur Verhinderung einer Selbstentzündung des Brennstoff-Luft-Gemisches sind dort nicht angesprochen.

Ausgehend von dem Stand der Technik, der oben anhand der Veröffentlichung in der Zeitschrift BWK beschrieben wurde, liegt der Erfindung die Aufgabe zugrunde, eine Einrichtung zur Wärmeerzeugung durch katalytische Verbrennung anzugeben, bei der mit geringem Aufwand an Einrichtungen oder Stoffen eine Selbstentzündung eines Brennstoff-Luft-Gemisches vermieden ist und außerdem eine gute und emissionsarme Verbrennung erzielt wird.

Diese Aufgabe wird gelöst durch eine Einrichtung zur Wärmeerzeugung durch katalytische Verbrennung eines gasförmigen oder flüssigen Brennstoffs, bei der einer katalytischen Brennkammer ein Brennstoff/Luft-Mischer vorgeschaltet und ein Wärmetauscher zur Wärmeauskopplung nachgeschaltet ist, wobei vor dem Brennstoff/Luft-Mischer ein Brennstoff/Abgas-Mischer angeordnet ist, dem ein Teil des Abgases der Einrichtung zugeführt ist und wobei Mittel zur geregelten Beheizung des Brennstoff-Abgas-Luftgemisches vorhanden sind.

Die vorgeschlagene Abgasrückführung zur Zumischung des Abgases als Inertgas zum Brennstoff in einem Brennstoff/Abgas-Mischer setzt vorteilhaft die Zündfähigkeit des Gemisches herab. Da außerdem der Heizwert des Gasgemisches durch die Abgaszumischung verringert wird, ist die Verbrennungstemperatur niedriger als bei konventionellen Einrichtungen und dadurch auch die NOₓ-Emission.

Damit der katalytische Brenner arbeitet, muß eine Vorheizung des zugeführten Gemisches erfolgen. Dies kann beispielsweise durch elektrische Beheizung oder mit Hilfe eines Oberflächen-Wärmetauschers durch das von der Gesamteinrichtung erzeugte Heißwasser erfolgen. Es ist auch möglich, einen Oberflächen-Wärmetauscher anzuordnen und heißes Rauchgas zur Vorheizung des Brennstoff/Luft-Gemisches zu nutzen.

Nach einer vorteilhaften Ausgestaltung wird ein Teil der Abgase als heißes Rauchgas vom Brennerausgang auf den Brennstoff/Abgas-Mischer zurückgeführt, wodurch die Vorwärmung des Brennstoff-Luft-Gemisches ohne Oberflächen-Wärmetauscher möglich ist und auch ein Verdampfen eines flüssigen Brennstoffs möglich ist.

Eine bevorzugte Anordnung ist in der Zeichnung dargestellt und nachstehend beschrieben.

Einer als Brennstoff/Abgas-Mischer 1 bezeichneten ersten Mischkammer ist Brennstoff B, z.B. Erdgas, zugeführt. In dem Brennstoff/Abgas-Mischer 1 wird der Brennstoff B mit kaltem Abgas A gemischt, das vom Ausgang der Gesamteinrichtung mit einer zweiten Rückführleitung 6 zurückgeführt ist, wodurch die Selbstzündgefahr gemindert ist. Zur Vorwärmung des Brennstoffs B wird außerdem über eine erste Rückführleitung 5 heißes Rauchgas R vom Ausgang eines katalytischen Brenners 3 auf den Brennstoff/Abgas-Mischer 1 zurückgeführt. Nicht dargestellt sind Mittel zur Steuerung und Regelung der Massenströme der beiden Abgasströme um eine gewünschte Temperatur des am Brenner 3 eintretenden Gemisches zu erzielen.

Zwischen dem Brennstoff/Abgas-Mischer 1 und dem Brenner 3 ist ein Brennstoff/Luft-Mischer 2 als zweite Mischkammer angeordnet, der Luft L zugeführt ist. Erforderliche Mittel zur Regelung der Luftzufuhr zur Einstellung eines bestimmten Lambda-Wertes sind nicht dargestellt.

Dem Brenner 3 ist ein Wärmetauscher 4 nachgeschaltet, mit dessen Hilfe Wärme vom heißen Rauchgas R auf einen Wasserkreislauf W übertragen wird.

## Patentansprüche

1. Einrichtung zur Wärmeerzeugung durch katalytische Verbrennung eines gasförmigen oder flüssigen Brennstoffs, bei der einer katalytischen Brennkammer ein Brennstoff/Luft-Mischer vorgeschaltet und ein Wärmetauscher zur Wärmeauskopplung nachgeschaltet ist, dadurch gekennzeichnet, daß vor dem Brennstoff/Luft-Mischer ein Brennstoff/Abgas-Mischer angeordnet ist, dem ein Teil des Abgases der Einrichtung zugeführt ist und daß Mittel zur geregelten Beheizung des Brennstoff-Abgas-Luftgemisches vorhanden sind.

2. Einrichtung nach Anspruch 1, dadurch gekennzeichnet, daß ein erster Teil des Abgases am Ausgang der Brennkammer (3) abgegriffen und über eine erste Rückführleitung (5) dem Brennstoff/Abgas-Mischer (1) zur Beheizung des Brennstoff-Abgas-Luftgemisches zugeführt ist und daß ein zweiter Teil des Abgases am Ausgang des Wärmetauschers (4) abgegriffen und über eine zweite Rückführleitung (6) dem Brennstoff/Abgas-Mischer (1) zugeführt ist, wobei Mittel vorhanden sind zur Regelung der Massenströme der beiden Abgasrückführungen, um eine vorgegebene Temperatur des Brennstoff-Abgas-Luftgemisches einzustellen.
